# FASCICULE DE BREVET EUROPEEN

(11) **EP 2 626 481 B1**
(45) Date de publication et mention de la délivrance du brevet: **06.08.2014**
(21) Numéro de dépôt: 12306559.1
(22) Date de dépôt: 11.12.2012
(51) Int. Cl.: E04D 13/147, E04D 3/366

(54) **Coulisseau de tête pour couverture à joint debout**
Kopfschieber zum Abdecken mit Senkrechtfuge
Top clip for standing seam roof

(30) Priorité: 13.02.2012 FR 1251296
(43) Date de publication de la demande: 14.08.2013
(73) Titulaire: Rheinzink France, 42590 Neulise (FR)
(72) Inventeur: Vassal, Florent, 69490 Pontcharra/Turdine (FR); Berger, Anthony, 42640 St Forgeux Lespinasse (FR)
(74) Mandataire: Dupuis, François

(56) Documents cités:
- EP-A1- 0 424 188
- FR-A1- 2 652 849

## Description

L'invention se rattache au secteur technique des couvertures de toitures réalisées en matériaux métalliques du type zinc, inox, aluminium et autres matériaux.

L'invention se rattache plus particulièrement aux coulisseaux de tête pour couvertures à joint debout, c'est-à-dire à un assemblage de différents modules appelés bacs et assemblés entre eux, l'ensemble étant constitutif de la couverture. Les bacs formant panneaux sont assemblés par l'aménagement de formes en repli susceptibles de se chevaucher de manière complémentaire pour former un joint debout et recevoir ensuite le ou les coulisseau(x) de tête.

On a ainsi illustré (cf. figures 1, 2) au titre de l'art antérieur une couverture à joint debout (C) avec par exemple deux bacs consécutifs (1) et (2). Ces bacs ainsi que le coulisseau de tête sont obtenus dans leur forme finale par découpage et pliage selon une pratique connue en matière de tôlerie. Chaque bac formant panneau de configuration sensiblement rectangulaire comprend en extrémité deux bordures (1a) (1b) (2a) (2b) dans le plan longitudinal et qui présentent chacune une forme pliée ((1c1-1c2) (2c1-2c2). Ces formes sont assemblées par chevauchement l'une dans l'autre puis serties pour constituer un joint debout dans le sens longitudinal des bacs, lequel joint est donc perpendiculaire à la base plane (1d) (2d) des dits bacs. De préférence, la première forme pliée (1c1-2c1) présente un seul plan de rabat orienté à l'horizontal, tandis que la seconde forme pliée (1c2-2c2) présente un rabat configuré en U. L'assemblage de l'ensemble donne une configuration en agrafe. Chaque bac présente également sur un seul côté transversal un bandeau plié (1e) (2e) établie en prolongement de la base (1d) (2d) des bacs. Le dit bandeau plié présente en extrémité transversale des rabats (1f) (2f) en constituant un retour par rapport au plan du dit bandeau plié (1e) (2e). En outre, les dits rabats (1f) (2f) sont agencés dans leur partie inférieure près de la zone de raccordement avec la base (1d) (2d) avec des plis en triangulation pour former des plans de liaison (1g) (2g). Cette disposition particulière de la couverture de toit (C) permet ainsi de définir une forme en glissière (G) par le biais de la juxtaposition des rabats (1f) (2f) de deux bacs formant panneaux consécutifs. En effet, les dits rabats (1f) (2f) définissent un intervalle (e1) de positionnement par rapport à la paroi du bandeau (1e) (2e). Cette forme en glissière se trouve ainsi dans le prolongement axial de la partie joint debout définie par la liaison des parties de plis précitées (1c1-2c1). Cette disposition permet ainsi le positionnement d'un coulisseau de tête (5) qui est une pièce rapportée formant coiffe et qui permet de conforter l'assemblage de deux bacs formant panneaux successifs (1) et (2). Ce coulisseau de tête présente une configuration comme représentée (cf. figures 3, 4) avec une base (5a) plane présentant en extrémités sur sa face arrière deux rabats opposés (5b) sur ses côtés longitudinaux, ces rabats étant conçus pour être introduits dans la partie glissière (G) formée par deux bacs successifs constituant la couverture de toit. En outre, le coulisseau de tête (5) présente un bec en prolongement (5c) de configuration triangulaire et orienté angulairement par rapport au plan de la base (5a). Cette orientation angulaire correspond en pratique à l'orientation angulaire donnée aux bacs entre leur base et le bandeau transversal (1e) (2e). Ce bec en prolongement triangulaire présente lui-même des rabats perpendiculaires (5d) établis dans une configuration curviligne pour venir sensiblement se rejoindre à l'avant du coulisseau de tête en laissant un intervalle (e2) correspondant à l'épaisseur de la partie joint debout. En d'autres termes, comme représenté (cf. figure 3), le coulisseau de tête qui forme coiffe vient s'ajuster par sa base sur la partie glissière (G) formée par l'assemblage de deux bacs consécutifs, tandis que le bec en prolongement (5c) vient ainsi se positionner sur la partie joint debout. On obtient une liaison de deux bacs consécutifs de plus, le bec (5c) en prolongement triangulaire du coulisseau permet une étanchéité de l'assemblage.

Ce type de couverture à joint debout avec coulisseau de tête est largement exploité par le Demandeur et d'autres fabricants.

La problématique réside néanmoins dans certains inconvénients, et plus particulièrement dans le manque ou insuffisance d'étanchéité lors du montage du coulisseau de tête par rapport à deux bacs consécutifs. Il y a en effet beaucoup de jeu dans les assemblages, le coulisseau de tête peut relativement facilement être désolidarisé de la partie joint debout et être relevé le faisant sortir de son emplacement. Des opérations de soudure ou de pinçage sont donc alors nécessaires, à effectuer sur place par les opérateurs. Cela nécessite pour eux d'avoir un outillage adapté, de le manipuler dans des conditions qui ne sont pas toujours très aisées. Ces opérations complémentaires de soudure prennent du temps et ne sont pas toujours parfaites et avec le temps peuvent être détériorées avec des ruptures des zones de soudure générées par exemple par la dilatation des panneaux constitutifs des bacs due aux variations de température. On observe également un autre inconvénient qui est l'insuffisance de stabilisation de la partie glissière des bacs avec la base du coulisseau de tête.

Le brevet européen EP 0 424 188 divulgue un coulisseau de tête pour couverture à joint de bout, selon le préambule de la revendication 1.

La démarche du Demandeur a donc été de remédier à ces inconvénients en recherchant une solution pratique de mise en oeuvre et de fixation du coulisseau de tête en s'affranchissant de tous travaux in situ par un opérateur telle que soudure ou pinçage.

La démarche du Demandeur a aussi été de rechercher une solution qui tienne compte des effets de dilatation des panneaux des bacs en cas de fortes variations de température.

La démarche du Demandeur a aussi été d'améliorer la stabilité du coulisseau de tête lors de l'assemblage de deux bacs consécutifs.

La solution apportée par le Demandeur répond à tous ces objectifs.

Selon une première caractéristique, l'invention concerne un coulisseau de tête pour couverture à joint debout, selon la revendication 1.

Ces caractéristiques et d'autres encore ressortiront bien de la suite de la description.

Pour fixer l'objet de l'invention illustrée d'une manière non limitative aux figures des dessins où :
La figure 1 est une vue en perspective avant montage du coulisseau de tête selon l'art antérieur devant être posé sur une couverture de toit à joint debout,
La figure 2 est une vue en perspective après montage selon la figure 1 d'un coulisseau de tête selon l'art antérieur sur une couverture de toit à joint debout,
La figure 3 est une vue en perspective de 3/4 illustrant le coulisseau de tête selon l'art antérieur,
La figure 4 est une vue de face du coulisseau de tête selon l'art antérieur,
La figure 5 est une vue en perspective de 3/4 d'un coulisseau de tête selon l'invention destiné à être posé pour une couverture à joint debout,
La figure 6 est une vue de face du coulisseau de tête selon l'invention,
La figure 7 est une vue en perspective arrière du coulisseau de tête selon la figure 5,
La figure 8 est une vue arrière du coulisseau de tête selon les figures 5 et 6,
La figure 9 est une vue en coupe selon la ligne AA de la figure 8,
La figure 10 est une vue en coupe selon la ligne BB de la figure 8,
La figure 11 est une vue partielle illustrant la présentation de la partie bec du coulisseau de tête sur la partie joint debout résultant de l'assemblage de deux bacs consécutifs.
La figure 12 est une vue partielle illustrant l'assemblage du coulisseau de tête selon l'invention de la tête sur la partie joint debout,
La figure 13 est une vue de dessus illustrant l'assemblage du coulisseau de tête sur les bacs.

Afin de rendre plus concret l'objet de l'invention, on le décrit maintenant d'une manière non limitative illustré aux figures des dessins.

Pour la bonne compréhension de l'invention, on gardera les mêmes références pour les parties et composants identiques au coulisseau de tête de l'art antérieur et aux bacs formant panneaux constitutifs de la couverture à joint debout.

Les modifications apportées selon l'invention concernent exclusivement la configuration du coulisseau de tête qui est agencé et positionné pour s'adapter pour assurer l'assemblage de deux bacs consécutifs formant panneaux tel que décrit selon l'art antérieur.

Le coulisseau de tête est aménagé intérieurement dans sa partie bec avec deux pattes (5e1-5e2), selon la partie caractérisante de la revendication 1. On obtient ainsi un positionnement très ferme et précis du coulisseau de tête sur le joint debout en évitant tout débattement latéral. Par ailleurs, les parties d'extrémités des bords jointifs de pattes (5e1) (5e2) de par leur élasticité respective permettent l'engagement de la partie bec du coulisseau sur le joint debout et constituent après engagement une zone de butée susceptible d'empêcher ou de limiter d'éventuels dégagements du coulisseau de tête hors de la partie agrafe du joint debout.

Cette configuration permet également d'absorber les éventuelles déformations des bacs formant panneaux par suite d'effet de dilatation due aux variations de températures.

Selon une autre disposition de l'invention, la base plane du coulisseau (5) est agencée sur ses rabats (5b) formant glissières avec des parties en saillie (5f) orientées en regard conformément à la revendication 2. Cela permet d'assurer une meilleure tenue du coulisseau dans la partie glissière formée par l'assemblage de deux bacs de panneaux consécutifs.

Par cet agencement, on répond à la problématique posée en améliorant la qualité de l'assemblage, son étanchéité et en supprimant toutes les opérations de soudure ou pinçage rendues nécessaires selon l'art antérieur.

Les améliorations apportées au coulisseau de tête ne posent aucun problème de fabrication et sont exécutées par des opérations courantes d'emboutissage et de pliage.

## Revendications

1. Coulisseau (5) de tête pour couverture à joint debout, la dite couverture étant composée de bacs (1, 2) consécutifs formant panneaux, chacun desdits panneaux comprenant deux bordures (1a, 1b, 2a, 2b) dans un plan longitudinal, chacune desdites bordures (1a, 1b, 2a, 2b) ayant une forme pliée (1c1, 1c2, 2c1, 2c2), la forme pliée (1c1, 2c1) de la première bordure (1a, 2a) présentant un seul plan de rabat orienté à l'horizontale tandis que la forme pliée (1c2, 2c2) de la deuxième bordure (1b, 2b) présente un rabat configuré en forme de U, les dites formes pliées (1c1, 1c2, 2c1, 2c2) de deux bacs (1, 2) consécutifs étant assemblées par chevauchement l'une dans l'autre puis serties pour constituer le joint debout dans le sens longitudinal des bacs (1, 2), chaque forme pliée (1c1, 1ac2, 2c1, 2c2) des dites bordures (1a, 1b, 2a, 2b) présentant au moins un plan de rabat orienté à l'horizontale, l'ensemble donnant, après sertissage, une configuration en agrafe, chaque bac (1, 2) présentant sur un seul côté transversal un bandeau (le, 2e) plié en prolongement de la base (1d, 2d) des bacs (1, 2), le dit bandeau (le, 2e) présentant des rabats (1f, 2f) formant glissières, le coulisseau (5) de tête étant profilé avec une base plane (5a) présentant des rabats (5b) pouvant s'adapter sur la partie glissière (G) formée, lors de l'assemblage de deux bacs (1, 2) consécutifs, par lesdites glissières formées par les rabats (1f, 2f) desdits bandeaux (1e, 2e) et une forme avant en bec (5c) avec des rabats (5d) pouvant s'adapter sur ledit joint debout,
**caractérisé en ce que** la partie bec (5c) du coulisseau (5) de tête est aménagée intérieurement avec deux pattes (5e1, 5e2) repliées sur elles-mêmes et pénétrant partiellement dans le volume intérieur formé dans la partie bec (5c), les dites pattes (5e1, 5e2) ayant une capacité élastique de déformation, une première patte (5e1) étant adaptée pour venir en appui contre la bordure (1b, 2b) du bac (1, 2) concerné en regard de ladite configuration en agrafe, et une deuxième patte (5e2) étant adaptée pour venir en appui contre la bordure (2a, 1a) du bac (2, 1) suivant en regard de ladite configuration en agrafe, et **en ce que** les dites pattes (5e1, 5e2) sont adaptées pour assurer par leur élasticité le blocage en position du coulisseau par rapport au joint debout.

2. Coulisseau (5) de tête pour couverture à joint debout selon la revendication 1, **caractérisé en ce que** la base plane (5a) du coulisseau (5) est agencée sur ses rabats (5b) formant glissières avec des parties en saillie (5f) orientées en regard, lesdites parties en saillie (5f) étant adaptées pour venir en placage et appui contre les parois intérieures des rabats (1f, 2f) formant glissières dudit bandeau (1e, 2e) plié.

## Patentansprüche

1. Gleitverbindung (5) für Stehfalzbedachung, bei welcher die besagte Bedachung aus nebeneinander liegenden, Paneele bildenden Schalen (1, 2) besteht, jedes der besagten Paneele auf einer Längsebene zwei Kanten (1a, 1b, 2a, 2b) aufweiset, jede dieser Kanten (1a, 1b, 2a, 2b) eine gebogene Form (1c1, 1c2, 2c1, 2c2) hat, die gebogene Form (1c1, der ersten Kante (1a, 2a) eine einzige horizontal ausgerichtete Laschenebene aufweist, während die gebogene Form (1c2, 2c2) der zweiten Kante (1b, 2b) eine Lasche in U-Form aufweist, wobei die besagten gebogenen Formen (1c1, 1c2, 2c1, 2c2) beider nebeneinander liegenden Schalen (1, 2) überlappend ineinander verbunden und dann gefalzt sind, um den Stehfalz in Längsrichtung der Schalen (1, 2) zu bilden, wobei jede gebogene Form (1c1, 1c2, 2c1, 2c2) der besagten Kanten (1a, 1b, 2a, 2b) mindestens eine horizontal ausgerichtete Laschenebene aufweist; der Komplex ergibt nach dem Falzen eine Klippkonfiguration, bei welcher jede Schale (1, 2) an nur einer Querseite eine gebogene Blende (1e, 2e) als Fortsetzung der Basisstruktur (1d, 2d) der Schalen (1, 2) aufweiset, wobei die besagte Blende (1e, 2e) Gleitschienen bildende Laschen (1f, 2f) aufweiset, wobei die mit einer ebenen Basisstruktur (5a) mit Laschen (5b) geformte Gleitverbindung (5) sich dem Gleitformteil (G) bei der Verbindung der beiden nebeneinander liegenden Schalen (1, 2) mittels der durch die Laschen (1f, 2f) der besagten Blenden (1e, 2e) gebildeten Gleitformteile und eine schnabelförmige vordere Verlängerung (5c) mit Laschen (5d), die auf den besagten Stehfalz passen, anpassen können,
**dadurch gekennzeichnet, dass** der schnabelförmige Teil (5c) der Leitverbindung (5) innen mit zwei abgewinkelten Laschen (5e1, 5e2) ausgestattet ist, die teilweise in den Innenraum des schnabelförmigen Teils (5c) hineingleiten, wobei die besagten Laschen (5e1, 5e2) sich elastisch verformen, wobei die erste Lasche (5e1) so geformt ist, dass sie als Stütze der Kante (1b, 2b) der jeweiligen Schale (1, 2) hinsichtlich der besagten Klippkonfiguration fungiert und eine zweite Lasche (5e2), die so geformt ist, dass sie als Stütze der Kante (2a, 1a) der folgenden Schale (1, 2) hinsichtlich der besagten Klippkonfiguration fungiert, und dadurch dass die besagten Laschen (5e1, 5e2) so geformt sind, dass sie durch ihre elastische Vorformung die Blockierung der Gleitverbindung in Bezug auf den Stehfalz gewährleisten.

2. Gleitverbindung (5) für Stehfalzbedachung gemäß Anspruch 1, **dadurch gekennzeichnet, dass** die ebene Basisstruktur (5a) der Gleitverbindung (5) mit Laschen (5b) ausgestattet ist, welche Gleitscheinen mit ihr zugewandten vorspringenden Teile (5f) bilden, wobei die besagten vorspringenden Teile (5f) so geformt sind, um eine Verankerung und Stütze in Bezug auf die Innenwände der Laschen (1f, 2f) zu bilden, welche die Gleitschienen der besagten geformten Blende (1e, 2e) bilden.

## Claims

1. A head slider (5) for a standing seam roof, said roof being composed of consecutive pans (1,2), with said connecting plate consisting of forming panels with each of these panels comprising two edges (1a, 1b, 2a, 2b) in a longitudinal plane, each of said edges (1a, 1b, 2a, 2b) having a folded shape (1c1, 1c2, 2c1, 2c2), with the folded shape (1c 1, 2c1) of the first edge (1a, 2a) having a single fold plane oriented horizontally while the folded shape (1c2, 2c2) of the second edge (1b, 2b) has a U-shaped fold and the said folded shapes (1c1, 1c2, 2c1, 2c2) of the two consecutive pans (1, 2) are assembled by overlapping one another and are then swaged to form the standing seam in the longitudinal direction of the pans (1,2), with each folded shape (1c1, 1c2, 2c1, 2c2) of the said edges (1a, 1 b, 2a, 2b) having at least one fold plane oriented horizontally so that after swaging, the assembly represents a stapled configuration with each pan (1, 2) having on one transversal side a skirt (1e, 2e) folded as an extension to the base (1d, 2d) of the pans (1,2), the said skirt (1e, 2e) having folds (1f, 2f) which form slides, and the head slider (5) on each head being profiled with a plane base (5a) having folds (5b) which can be adapted to the slide portion (G) formed during the assembly of the two consecutive pans (1, 2) by said slides formed by the folds (If, 2f) of the said skirts (1e, 2e) and a front nose shaped form (5c) having folds (5d) which can be adapted to said standing seam, **characterized in that** the nose part (5c) of the head slider (5) is arranged on the inside with two tabs (5e1, 5e2) folded back and penetrating partly into the inner volume shaped in the nose part (5c), with said tabs (5e1, 5e2) having a capability of elastic deformation and a first tab (5e1) being adapted to bear against the edge (1b, 2b) of the pan (1, 2) concerned with respect to the said facing stapled configuration, and a second tab (5e2) being adapted to bear against the edge (2a, 1a) of following pan (2, 1) facing the said stapled configuration and wherein the said tabs (5e1, 5e2) are arranged to ensure, by their elasticity, the locking of the slider in its position with respect to the standing seam.

2. A head slider (5) for a standing seam roof according to claim 1, **characterized in that** the plane base (5a) of the slider (5) is arranged on its folds (5b) to form slides with protruding parts (5f) oriented to face the plane base, said protruding part (5f) being adjusted to press and bear against the inner walls of the folds (1f, 2f) forming slides of said folded skirt (1e, 2e).
